# EUROPÄISCHE PATENTSCHRIFT

(11) **EP 0 425 904 B1**
(45) Veröffentlichungstag und Bekanntmachung des Hinweises auf die Patenterteilung: **25.08.1993**
(21) Anmeldenummer: 90119964.6
(22) Anmeldetag: 18.10.1990
(51) Int. Cl.: B65B 19/10

(54) **Vorrichtung zum Bilden von aus mehreren von einem Päckchen aufzunehmenden Zigarettenlagen bestehenden Zigarettengruppen**
Device for forming groups of cigarettes composed of several layers for introduction into a pack
Dispositif pour la formation de groupes de cigarettes consistant en plusieurs couches à introduire dans un paquet

(30) Priorität: 28.10.1989 DE 3935971
(43) Veröffentlichungstag der Anmeldung: 08.05.1991
(73) Patentinhaber: Maschinenfabrik Alfred Schmermund GmbH & Co., D-58285 Gevelsberg (DE)
(72) Erfinder: Oberdorf, Manfred, W-5820 Gevelsberg (DE)
(74) Vertreter: Sparing Röhl Henseler Patentanwälte

(56) Entgegenhaltungen:
- DE-A- 3 305 771
- DE-A- 3 313 065

## Beschreibung

Die Erfindung betrifft eine Vorrichtung zum Bilden von aus mehreren von einem Päckchen aufzunehmenden Zigarettenlagen bestehenden Zigarettengruppen, mit einem Gruppenbildungsrevolver, in dessen Zellen jeweils eine Zigarettenlage aus einer von mehreren parallelen Austrittsöffnungen eines Zigarettentrichters axial überschiebbar ist, wobei jede Zelle mit einem Niederhalter versehen ist, der über eine Steuerkurve bezüglich des Zellenbodens verstellbar ist, wobei die Zellen am Umfang des Gruppenbildungsrevolvers im gleichen Abstand um zur Achse des Gruppenbildungsrevolvers parallele Achsen drehbar angeordnet sind sowie im Übergabebereich vom Zigarettentrichter zum Gruppenbildungsrevolver mit einer weiteren Steuerkurve in Eingriff stehen, die die Zellen mit den Austrittsöffnungen ausrichtet.

Aus der FR-A-944 485 ist eine Vorrichtung der eingangs genannten Art bekannt, bei der bezüglich des Zellenbodens über Kurvenabschnitte kontinuierlich verschwenkbare Niederhalter vorgesehen sind, so daß sie, abgesehen davon, daß sie die Zigaretten der ersten Reihen in unerwünschter Weise punktuell beaufschlagen, die Zigaretten bereits freigeben, wenn sich der Gruppenbildungsrevolver noch dreht, wodurch die Übergabe störanfällig ist.

Aus der DE-A-3 3 31 745 ist ferner eine Vorrichtung zum Bilden von Zigarettengruppen bekannt, bei der die Zellen des Gruppenbildungsrevolvers derart feststehend angeordnet sind, daß die Austrittsöffnungen des Zigarettentrichters entsprechend zur Revolverachse ausgerichtet angeordnet werden müssen. Dies schafft Probleme hinsichtlich der Erzeugung einer jeweils vollständigen untersten Lage von Zigaretten, die ausgeschoben werden soll, da die jeweilige auszuschiebende Lage nicht waagerecht, sondern schräg liegt. Ferner erfolgt auch hier das Abheben der Niederhalter von den Zigaretten vor Erreichen der Stillstandsposition des Gruppenbildungsrevolvers zur Aufnahme der nächsten Reihe, woduch es zu Störungen kommen kann.

Aufgabe der Erfindung ist es, eine Vorrichtung der eingangs genannten Art zu schaffen, bei der Störungen aufgrund von schrägen oder verrutschten unteren Zigarettenlagen vermieden werden.

Diese Aufgabe wird dadurch gelöst, daß die Steuerkurve für die Niederhalter für jede Austrittsöffnung eine die jeweilige Zelle um mindestens eine Zigarettenlagenhöhe öffnende Stufe aufweist und zum zeitweiligen Überbrücken der Stufen dienende, bewegliche Kurvenabschnitte vorgesehen sind, wobei jede Zelle über eine Wippe an dem Gruppenbildungsrevolver drehbar angelenkt ist und die weitere Steuerkurve zwei Kurvenscheiben umfaßt, von denen eine mit einem Wippenarm und die andere mit dem anderen Wippenarm in Eingriff steht.

Hierbei halten die Niederhalter bis zum Stillstand des Gruppenbildungsrevolvers zwecks Aufnahme der nächsten Zigarettenreihe die bereits eingeschobenen Zigarettenreihen nieder und heben erst im Stillstand des Gruppenbildungsrevolvers zum Einschieben der nächsten Reihe von den bereits eingeschobenen Zigaretten ab, so daß diese ihre Lage in der Zelle nicht verändern können. Die zum zeitweiligen Überbrücken der Stufen dienenden, beweglichen Kurvenabschnitte wirken dementsprechend während der Revolverdrehung auf die Niederhalter ein und geben diese bei Revolverstillstand frei. Die Zellen des Gruppenbildungsrevolvers sind schwenkbar angeordnet und derart kurvengesteuert, daß sie zu horizontal angeordneten Austrittsöffnungen des Zigarettentrichters fluchtend ausrichtbar sind.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbespiels näher erläutert.

Fig. 1 zeigt schematisiert und ausschnittsweise eine Frontansicht einer Vorrichtung zum Bilden von Zigarettengruppen.

Fig. 2 zeigt ausschnittsweise eine Ansichts längs der Linie II-II der Vorr. von Fig. 1.

Fig. 3 zeigt eine Ansicht längs der Linie III-III von Fig. 1.

Fig. 4 zeigt eine weitere Ausführungsform bezüglich der Steuerung der Niederhalter.

Die Vorrichtung zum Bilden von Zigarettengruppen umfaßt einen Zigarettentrichter 1 mit an entsprechenden Austrittsöffnungen 2 endenden Zigarettenschächten, wobei die Anzahl der Austrittsöffnungen 2 der Anzahl der pro Zigarettenpäckchen vorgesehenen Zigarettenlagen entspricht. Die rechteckigen Austrittsöffnungen 2 sind in Längsrichtung horizontal und parallel zueinander, aber höhenversetzt und mit Abstand angeordnet. Die jeweils unterste Lage von Zigaretten 3, die sich benachbart zu der jeweiligen Austrittsöffnung 2 befindet, wird mittels eines Schiebers in eine benachbart zu der jeweiligen Austrittsöffnung 2 angeordneten Zelle 4 einer Vielzahl von Zellen 4 am Umfang eines Gruppenbildungsrevolvers 5 geschoben, wobei der Gruppenbildungsrevolver 5 jeweils um eine Zellenteilung durch einen Schrittschaltantrieb weiterdrehbar ist.

Die Zellen 4 erstrecken sich axial bezüglich des Revolvers 5, der seinerseits schrittweise um jeweils eine Zellenteilung über eine Welle 6 weiterschaltbar ist. Die Zellen 4 sind am Umfang des Revolvers 5 im gleichen Achsabstand um zur Welle 6 koaxiale Achsen 7 schwenkbar an diesem angelenkt. Hierzu sind die Zellen 4 unterseitig jeweils mit einer Wippe versehen, die zwei mit axialem Abstand zueinander angeordnete Arme 8 umfaßt, die drehbar um die Achsen 7 angeordnet sind. Einer der Arme 8 ist in Drehrichtung des Revolvers 5 und der andere entgegen der Drehrichtung des Revolvers 5 verlängert. Die freien Enden der beiden Arme 8 tragen jeweils eine Rolle 9. Jede der Rollen 9 steht mit einer feststehenden Kurvenscheibe 10 bzw. 11 in Eingriff. Die beiden Kurvenscheiben 10, 11 sind derart gestaltet, daß die Zellen 4 dann, wenn sie sie sich gegenüber von den jeweiligen Austrittsöffnungen 2 des Zigarettentrichters 1 in Einschubposition für die Zigaretten 3 befinden, mit den Austrittsöffnungen 2 ausgerichtet sind.

Jede Zelle 4 ist mit einem sich im wesentlichen über die Zellenbreite erstreckenden Niederhalter 12 versehen, dessen Halterung 13 zwei Führungszapfen 14 trägt, die in Führungshülsen 15 eines seitlich an der Zelle 4 befestigten Führungsblocks 16 geführt sind. Die Führungszapfen 14 tragen am freien Ende einen Anschlag 17 derart, daß sich der Niederhalter 12 nur höchstens bis zu einem vorbestimmten Abstand vom Boden der Zelle 4 entfernen kann, der ausreicht, um die maximale Anzahl von Zigarettenreihen in der Zelle 4 unterzubringen. Der Niederhalter 12 wird über eine an diesem und am Führungsblock 16 angreifende Feder 18 in die zuletzt beschriebene Position vorgespannt und befindet sich immer parallel zum Boden der Zelle 4.

Desweiteren trägt die Halterung 13 des Niederhalters 12 zwei Rollen 19 und 20, die auf der gleichen, parallel zur Revolverachse angeordneten Achse 21 angeordnet sind. Die Rolle 19 steht mit einer feststehenden Steuerkurve 22 in Eingriff, die dazu dient, den Niederhalter 12 in die zum Einschub einer Zigarettenreihe geeignete Position zu bringen und bis zur nächsten Austrittsöffnung 2 des Zigarettentrichters 1 in dieser Position zu halten. Dementsprechend besitzt die Steuerkurve 22 Stufen 22a, die bewirken, daß sich der Niederhalter 12 jeweils entsprechend der Höhe einer Zigarettenlage vom radial innen befindlichen Zellenboden radial nach außen zum Revolverumfang hin entfernen kann, um dann bis zur nächsten Stufe 22a im wesentlichen in dieser Position gehalten zu werden.

Die Rolle 20 kann dagegen mit beweglichen Kurvenabschnitten 23 zusammenarbeiten. Die Kurvenabschnitte 23 sind an Hebeln 24 ausgebildet und befinden sich im Bereich der Stufen 22a. Der jeweilige Hebel 24 ist beispielsweise an der feststehenden Steuerkurve 22 drehbar gelagert und als Winkelhebel ausgeführt, wobei an seinem der Rolle 20 abgewandten Ende eine kurvengesteuerte Kurbel 25 angreift, um den Hebel zwischen der gestrichelten und der strichpunktierten Stellung von Fig. 1 zu verschwenken. Während des Transports der in der jeweiligen Zelle 4 befindlichen Zigaretten 3 befindet sich der Hebel 24 in der strichpunktierten Stellung, so daß die entsprechende Stufe 22a durch den Kurvenabschnitt 23 überbrückt wird. Erreicht die Zelle 4 die neue Einschubposition für eine Zigarettenlage benachbart zu einer Austrittsöffnung 2, wird der Hebel 24 in die gestrichelte Position angehoben, so daß sich der Niederhalter 12 von der vorher eingefüllten Zigarettenlage abhebt und den Weg zum Einschieben der nächsten Zigarettenlage freigibt, da nun die Rolle 19 mit der Stufe 22a der Steuerkurve 22 in Eingriff gelangt und die Rolle 20 keine niederdrückende Wirkung mehr ausübt.

Gegebenenfalls kann man zum Erleichtern des Einschiebens einer Zigarettenlage im Bereich der Stufe 22a den Niederhalter 12 auch etwas mehr als notwendig anheben, um ihn dann über die Steuerkurve 22 beim weiteren Umlauf der Zelle 4 wieder auf die Zigaretten 3 zu drücken. In diesem Fall muß sich die Steuerkurve 22 bis zur Ausschubposition des gebildeten Zigarettenblocks aus der jeweiligen Zelle 4 erstrecken. In diesem Fall haben die Anschläge 17 zu entfallen oder einen entsprechenden Hub des Niederhalters 12 zuzulassen.

Bei der in Fig. 4 dargestellten Ausführungsform werden die Hebel 24 durch Axialnutenkurven 26 gesteuert, die auf einer gemeinsamen Welle 27 sitzen.

Auch für das Einschieben der untersten Zigarettenlage kann ein Hebel 24 vorgesehen sein, dem eine entsprechende Stufe 22a der Steuerkurve 22 zugeordnet ist.

Anstatt die jeweile erste, zweite etc. Zigarettenlage in jeweils eine Zelle 4 zu überschieben, kann die Anordnung auch so getroffen sein, daß jeweils in zwei oder mehr Zellen 4 gleichzeitig die jeweils erste, zweite etc. Zigarettenlage überschoben wird. Hierbei wird dann der Gruppenbildungsrevolver 5 um zwei bzw. mehr Zellenteilungen jeweils weitergedreht.

## Patentansprüche

1. Vorrichtung zum Bilden von aus mehreren von einem Päckchen aufzunehmenden Zigarettenlagen bestehenden Zigarettengruppen, mit einem Gruppenbildungsrevolver (5), in dessen Zellen (4) jeweils eine Zigarettenlage aus einer von mehreren parallelen Austrittsöffnungen (2) eines Zigarettentrichters (1) axial überschiebbar ist, wobei jede Zelle (4) mit einem Niederhalter (12) versehen ist, der über eine Steuerkurve (22) bezüglich des Zellenbodens verstellbar ist, wobei die Zellen (4) am Umfang des Gruppenbildungsrevolvers (5) im gleichen Abstand um zur Achse (6) des Gruppenbildungsrevolvers parallele Achsen (7) drehbar angeordnet sind sowie im Übergabebereich vom Zigarettentrichter (1) zum Gruppenbildungsrevolver (5) mit einer weiteren Steuerkurve (10, 11) in Eingriff stehen, die die Zellen (4) mit den Austrittsöffnungen (2) ausrichtet, dadurch **gekennzeichnet,** daß die Steuerkurve (22) für die Niederhalter (12) für jede Austrittsöffnung (2) eine die jeweilige Zelle (4) um mindestens eine Zigarettenlagenhöhe öffnende Stufe (22a) aufweist und zum zeitweiligen Überbrücken der Stufen (22a) dienende, bewegliche Kurvenabschnitte (24) vorgesehen sind, wobei jede Zelle (4) über eine Wippe an dem Gruppenbildungsrevolver (5) drehbar angelenkt ist und die weitere Steuerkurve zwei Kurvenscheiben (10, 11) umfaßt, von denen eine mit einem Wippenarm (8)) und die andere mit dem anderen Wippenarm (8) in Eingriff steht.

2. Vorrichtung nach Anspruch 1, dadurch gekennzeichnet, daß die Niederhalter (12) parallel zum zugehörigen Zellenboden beweglich sind.

3. Vorrichtung nach Anspruch 1 oder 2, dadurch gekennzeichnet, daß die Niederhalter (12) jeweils zwei koaxiale Rollen (19, 20) besitzen, von denen eine mit der Steuerkurve (22) und die andere mit den beweglichen Kurvenabschnitten (24) in Eingriff bringbar ist.

4. Vorrichtung nach einem der Ansprüche 1 bis 3, dadurch gekennzeichnet, daß die Kurvenabschnitte (24) über Kurbelgetriebe beweglich sind, die ihrerseits gemeinsam kurvengesteuert sind.

5. Vorrichtung nach einem der Ansprüche 1 bis 4, dadurch gekennzeichnet, daß der Niederhalter (12) an wenigstens einem seitlich an der Zelle (4) geführten Führungszapfen (14) befestigt ist.

6. Vorrichtung nach einem der Ansprüche 1 bis 5, dadurch gekennzeichnet, daß die Niederhalter (12) in eine die jeweilige Zelle (4) außen abschließende Stellung federvorgespannt sind.

7. Vorrichtung nach Anspruch 5 oder 6, dadurch gekennzeichnet, daß die Führungszapfen (14) Anschläge (17) zur Berenzung des Maximalhubs der Niederhalter (12) aufweisen.

8. Vorrichtung nach einem der Ansprüche 1 bis 7, dadurch gekennzeichnet, daß die Steuerkurve (22) für die Niederhalter (12) derart ausgebildet ist, daß die Niederhalter (12) während des Einschubs einer Zigarettenlage um etwas mehr als für den Einschub einer Zigarettenlage notwendig vom Zellenboden bzw. einer bereits eingefüllten Zigarettenlage abgehoben und bei der Weiterbewegung der Zelle (4) auf die zuletzt eingeschobene Zigarettenlage gedrückt werden.

9. Vorrichtung nach einem der Ansprüche 1 bis 8, dadurch gekennzeichnet, daß die Niederhalter (12) nach außen bezüglich der radial innen befindlichen Zellenböden verstellbar sind.

## Claims

1. Apparatus for forming cigarette groups consisting of a plurality of cigarette layers to be received by a pack, with a group-forming turret (5), into the respective cells (4) of which a cigarette layer can be pushed over axially from one of a plurality of parallel outlet orifices (2) of a cigarette funnel (1), each cell (4) being provided with a holding-down device (12) which is adjustable relative to the cell bottom via a control cam (22), the cells (4) being arranged at an equal distance from one another on the circumference of the group-forming turret (5) and so as to be capable of rotating about axes (7) parallel to the axis (6) of the group-forming turret and, in the region of transfer from the cigarette funnel (1) to the group-forming turret (5), being in engagement with a further control cam (10, 11) which aligns the cells (4) with the outlet orifices (2), characterised in that the control cam (22) for the holding-down devices (12) has for each outlet orifice (2) a step (22a) opening the respective cell (4) by the amount of at least the height of one cigarette layer, and movable cam portions (24) serving for temporarily bridging the steps (22a) are provided, each cell (4) being articulated rotatably on the group-forming turret (5) via a rocker, and the further control cam comprising two cam discs (10, 11), of which one is in engagement with one rocker arm (8) and the other with the other rocker arm (8).

2. Apparatus according to Claim 1, characterised in that the holding-down devices (12) are movable parallel to the associated cell bottom.

3. Apparatus according to Claim 1 or 2, characterised in that the holding-down devices (12) each possess two coaxial rollers (19, 20), of which one can be brought into engagement with the control cam (22) and the other with the movable cam portions (24).

4. Apparatus according to one of Claims 1 to 3, characterised in that the cam portions (24) are movable via crank mechanisms which are themselves jointly cam-controlled.

5. Apparatus according to one of Claims 1 to 4, characterised in that the holding-down device (12) is fastened on at least one guide pin (14) guided laterally on the cell (4).

6. Apparatus according to one of Claims 1 to 5, characterised in that the holding-down devices (12) are spring-prestressed into a position closing off the respective cell (4) on the outside.

7. Apparatus according to Claim 5 or 6, characterised in that the guide pins (14) have stops (17) for limiting the maximum stroke of the holding-down devices (12).

8. Apparatus according to one of Claims 1 to 7, characterised in that the control cam (22) for the holding-down devices (12) is designed in such a way that, while a cigarette layer is being pushed in, the holding-down devices (12) are lifted off from the cell bottom or from an already introduced cigarette layer somewhat more than is necessary for pushing in a cigarette layer and, during the further movement of the cell (4), are pressed onto the cigarette layer last pushed in.

9. Apparatus according to one of Claims 1 to 8, characterised,in that the holding-down devices (12) are adjustable outwards relative to the cell bottoms located radially on the inside.

## Revendications

1. Dispositif pour former des groupes de cigarettes constitués de plusieurs couches de cigarettes devant être reçues dans un paquet, comprenant un dispositif tournant (5) de groupage, dans les cellules (4) duquel peut être transférée respectivement une couhe de cigarettes provenant de l'un de plusieurs orifices de sortie parallèles (2) d'une trémie à cigarettes (1), chaque cellule (4) étant munie d'un organe de serrage (12) qui est réglable par rapport au fond de la cellule par une came de commande (22), lesdites cellules (4) étant disposées de manière rotative autour d'axes (7) parallèles à l'axe (6) du dispositif tournant de groupage et placées de manière équidistante sur le pourtour de ce dispositif tournant (5), ces cellules étant également, dans la zone de tranfert entre la trémie (1) et le dispositif de groupage (5), en contact avec un autre dispositif à came de commande (10,11) qui aligne lesdites cellules (4) sur les orifice de sortie (2), caractérisé en ce que la came de commande (22) pour les organes d'abaissement (12) présente, pour chaque orifice de sortie (2), un gradin ouvrant la cellule respective (4) d'au moins une hauteur de couche de cigarettes et, en ce que sont prévues des sections de came mobiles (23) servant au pontage temporaire des gradins (22), chaque cellule (4) étant articulée de manière rotative, au moyen d'une bascule, sur le dispositif de groupage (5) et l'autre dispositif à came de commande commandant deux cames (10,11) dont l'une est en contact avec l'un des bras (8) de la bascule et, l'autre, avec l'autre bras (8) de la même bascule.

2. Dispositif selon la revendication 1, caractérisé en ce que les organes d'abaissement (12) sont mobile parallèlement au fond de la cellule correspondante.

3. Dispositif selon la revendication 1 ou 2, caractérisé en ce que les organes d'abaissement (12) comportent chacun des galets coaxiaux (19,20) dont l'un peut être amené en contact avec la came de commande (22) et, l'autre , avec les sections de came mobiles (23).

4. Dispositif selon l'une des revendications 1 à 3, caractérisé en ce que les section de came (23) sont mobiles à l'aide d'engrenages à manivelle qui, à leur tour, sont commandés en commun par came.

5. Dispositif selon l'une des revendications 1 à 4, caractérisé en ce l'organe d'abaissement (12) est fixé sur au moins un ergot de guidage (14) guidé latéralement sur la cellule (4).

6. Dispositif selon l'une des revendications 1 à 5, caractérisé en ce que les organes d'abaissement (12) sont mis sous une tension initial élastique dans une position fermant la cellule respective (4) vers l'extérieur.

7. Dispositif selon la revendication 5 ou 6, caractérisé en ce que les ergots de guidage (14) présentent des butées (17) pour la limitation de la course maximale des organes d'abaissement (12).

8. Dispositif selon l'une des revendications 1 à 7, caractérisé en ce que la came de commande (22) pour les organes d'abaissement (12) est configurée de telle sorte que lesdits organes d'abaissement (12), pendant l'introduction d'une couches de cigarettes, sont soulevés du fond de la cellule sur une distance légèrement supérieure à celle nécessaire pour l'introduction d'une couche de cigarettes, ou d'une couche de cigarettes déjà en place, et sont serrés sur la couche de cigarettes introduite en dernier lieu lors de la poursuite du mouvement de la cellule (4).

9. Dispositif selon l'une des revendications 1 à 8, caractérisé en ce que les organes d'abaissement (12) sont mobiles vers l'extérieur par rapport aux fonds des cellules se trouvant radialement à l'intérieur.
